# EUROPÄISCHE PATENTSCHRIFT

(11) **EP 0 151 977 B1**
(45) Veröffentlichungstag und Bekanntmachung des Hinweises auf die Patenterteilung: **27.01.1988**
(21) Anmeldenummer: 85100680.9
(22) Anmeldetag: 24.01.1985
(51) Int. Cl.: D03D 27/00

(54) **Florgewebe mit florfreien Stellen**
Pile fabrics with pile-free zones
Tissus à poils avec zones sans poils

(30) Priorität: 31.01.1984 DE 3403184
(43) Veröffentlichungstag der Anmeldung: 21.08.1985
(73) Patentinhaber: Girmes Aktiengesellschaft, D-4155 Grefrath-Oedt 1 (DE)
(72) Erfinder: Stauder, Ernst, Dipl.-Ing., D-4060 Viersen 1 (DE); Hoffe, Gerhard, Dipl.-Textiling, D-4050 Mönchengladbach 1 (DE)
(74) Vertreter: Türk, Gille, Hrabal, Leifert

(56) Entgegenhaltungen:
- AT-B- 127 634
- DE-A- 2 924 409
- DE-C- 141 487
- FR-A- 1 068 359
- US-A- 2 087 770
- US-A- 2 225 452

## Beschreibung

Die Erfindung betrifft ein Florgewebe mit einem Grundgewebe und einem stellenweise in dieses eingebundenen Polflor, so dass das Florgewebe florfreie Stellen aufweist.

Bei bekannten Florgeweben dieser Art dienen die florfreien Stellen im wesentlichen dazu, die flortragenden Stellen besonders hervorzuheben, ohne selbst wesentliches Element der Warenoberfläche zu sein.

Der Erfindung liegt die Aufgabe zugrunde, ein Florgewebe mit florfreien Stellen zu schaffen, bei dem die florfreien Stellen das Aussehen des Florgewebes massgeblich beeinflussen, so dass man ein Florgewebe mit neuartigem Aussehen und Charakter erhält.

Diese Aufgabe wird erfindungsgemäss dadurch gelöst, dass das Florgewebe wenigstens im Bereich der florfreien Stellen zusätzliche Fäden enthält, welche sein Aussehen massgeblich beeinflussen. Im Bereich der florfreien Stellen sind besondere Fäden am Grundgewebe vorgesehen, welche in Verbindung mit den florfreien Stellen dem Grundgewebe insgesamt ein Aussehen und einen Charakter verleihen, welche für Florgewebe bisher unbekannt und untypisch sind. Derartige erfindungsgemässe Florgewebe können insbesondere im Heimtextilien-oder Oberbekleidungsbereich Verwendung finden.

Vorzugsweise sind die zusätzlichen besonderen Fäden derart am Grundgewebe angeordnet, dass sie in Kett- oder Schussrichtung entlang den entsprechenden florfreien Abschnitten des Florgewebes verlaufen. Vorzugsweise sind die zusätzlichen besonderen Fäden in das Grundgewebe stellenweise eingebunden, beispielsweise indem einzelne Schuss- bzw. Kettfäden über die zusätzlichen Fäden hinweggeführt sind.

Dabei liegen die zusätzlichen besonderen Fäden zweckmässig parallel zu den Kettfäden des Grundgewebes oder auch zu dessen Schussfäden. Sie lassen sich auf diese Weise am vorteilhaftesten und günstigsten mit dem Grundgewebe im Bereich florfreier Stellen oder Abschnitte verbinden.

Die im Bereich der florfreien Stellen am Grundgewebe angebrachten zusätzlichen Fäden bestehen beispielsweise aus voluminösem Garn, beispielsweise Strickgarn, Chenille, Kordeln, Bändchen oder anderem Effektgarn. Durch eine besondere Einbindung dieser Fäden in das Grundgewebe treten dieselben besonders hervor. Nach einem weiteren Merkmal der Erfindung ist im Bereich der florfreien Stellen die Blattfeine bzw. Schussfaden-Dichte anders als im Bereich der flortragenden Stellen. Vorzugsweise ist die Schussfaden-Dichte bzw. die Blattfeine im Bereich der florfreien Stellen des Florgewebes geringer (gröber) als im Bereich der flortragenden Stellen.

Durch die erfindungsgemäss vorgesehenen besonderen Fäden kann beispielsweise in florfreien Längs- und/oder Querstreifen ein Strick-Look erzielt werden, jedoch mit dem Qualitätsmerkmal eines Gewebes. Die neue Optik kann zusätzlich durch Auswahl entsprechender Effektgarne, durch Abbildung dieser zusätzlichen Fäden und/oder die Dichte der Anordnung dieser Fäden in Kett- und/oder Schussrichtung beeinflusst werden.

In der Zeichnung ist schaubildlich ein Ausschnitt aus einer erfindungsgemäss ausgebildeten Florgewebe-Bahn schematisch dargestellt.

Die Florgewebebahn 1 weist ein Grundgewebe 2 aus miteinander verwebten Kettfäden 3 und Schussfäden 4 auf. In das Grundgewebe 2 sind in üblicher Weise Polnoppen 5 eingebunden, welche einen Polflor bilden.

In der Zeichnung sind die Polnoppen 5 nur auf einem Teil des Grundgewebes 2 angeordnet und aus Gründen der Anschaulichkeit nur in geringer Anzahl dargestellt. Im vorderen Bereich der Zeichnung befindet sich eine florfreie Stelle, die sich in Längsrichtung der Florgewebebahn 1 erstreckt.

In der florfreien Stelle 6 sind parallel zueinander zwei voluminöse Effektgarne 7 und 8 auf dem Grundgewebe 2 angeordnet. Diese Effektgarne 7 und 8 sind mit Hilfe einzelner, aber nicht sämtlicher Schussfäden 4 auf der Oberseite des Grundgewebes gehalten. Die entsprechenden Schussfäden sind wegen des Volumens der Effektgarne 7 und 8 über mehrere Kettfäden hinweg flotierend in das Grundgewebe 2 eingebunden, damit sie die Effektgarne 7 und 8 nicht einschnüren, sondern lediglich auf der Oberseite des Grundgewebes 2 im Bereich der florfreien Stelle 6 halten.

## Patentansprüche

1. Florgewebe, mit einem Grundgewebe und einem stellenweise in dieses eingebundenen Polflor, dadurch gekennzeichnet, dass es wenigstens im Bereich der florfreien Stellen (6) zusätzliche Fäden (7, 8) enthält, welche sein Aussehen massgeblich beeinflussen.

2. Florgewebe nach Anspruch 1, dadurch gekennzeichnet, dass die zusätzlichen Fäden (7, 8) in Kett- oder Schussrichtung entlang entsprechenden florfreien Abschnitten verlaufen.

3. Florgewebe nach Anspruch 1 oder 2, dadurch gekennzeichnet, dass die zusätzlichen Fäden (7, 8) in das Grundgewebe (2) stellenweise eingebunden sind.

4. Florgewebe nach einem der Ansprüche 1 bis 3, dadurch gekennzeichnet, dass die zusätzlichen Fäden (7, 8) parallel zu Kett- oder Schussfäden (3, 4) auf dem Grundgewebe (2) liegen.

5. Florgewebe nach einem der Ansprüche 1 bis 4, dadurch gekennzeichnet, dass die zusätzlichen Fäden (7, 8) aus voluminösem Garn bestehen.

6. Florgewebe nach einem der Ansprüche 1 bis 5, dadurch gekennzeichnet, dass es im Bereich seiner florfreien Stellen (6) eine andere Faden-Dichte als im Bereich seiner flortragenden Stellen (5) aufweist.

7. Florgewebe nach Anspruch 6, dadurch gekennzeichnet, dass es im Bereich seiner florfreien Stellen (6) eine geringere (gröbere) Faden-Dichte als im Bereich seiner flortragenden Stellen (5) aufweist.

## Claims

1. Pile fabric with a woven substrate and a pile component bound into it in places, characterised in that it contains additional threads (7, 8) at least in the region of the pile-free zones (6), said additional threads significantly affecting its appearance.

2. Pile fabric according to claim 1, characterised in that said additional threads (7, 8) extend in the warp or weft direction along corresponding pile-free portions.

3. Pile fabric according to claim 1 or 2, characterised in that said additional threads (7, 8) are webbed in places into said woven substrate (2).

4. Pile fabric according to claims 1 to 3, characterised in that said additional threads (7, 8) lie on said woven substrate (2) parallel to warp or weft threads (3, 4).

5. Pile fabric according to one of claims 1 to 4, characterised in that said additional threads (7, 8) are of bulked yarn.

6. Pile fabric according to one of claims 1 to 5, characterised in that its thread density in regions of pile-free zones (6) is different from that in regions of pile-carrying zones (5).

7. Pile fabric according to claim 6, characterised in that its thread density is lower (coarser) in the regions of pile-free zones (6) than in regions of pile-carrying zones (5).

## Revendications

1. Tissu velours comprenant un tissu de fond et un poil lié dans ce tissu de fond par endroits, caractérisé en ce qu'il comprend, au moins dans la région des zones découvertes ou sans poil (6), des fils additionnels (7, 8) qui ont un effet déterminant sur son aspect.

2. Tissu velours selon la revendication 1, caractérisé en ce que les fils additionnels (7, 8) s'étendent dans le sens de la chaîne ou dans le sens de la trame, le long de zones découvertes correspondantes.

3. Tissu velours selon la revendication 1 ou la revendication 2, caractérisé en ce que les fils additionnels (7, 8) sont liés au tissu de fond (2) par endroits.

4. Tissu velours selon l'une des revendications 1 à 3, caractérisé en ce que les fils additionnels (7, 8) s'étendent parallèlement aux fils de chaîne ou aux fils de trame (3, 4) sur le tissu de fond (2).

5. Tissu velours selon l'une des revendications 1 à 4, caractérisé en ce que les fils additionnels (7, 8) sont constitués par un fil volumineux.

6. Tissu velours selon l'une des revendications 1 à 5, caractérisé en ce que, dans la région de ses zones découvertes (6), il présente une densité de fils différente de celle de la région de ses zones (5) couvertes.

7. Tissu velours selon la revendication 6, caractérisé en ce que, dans la région de ses zones découvertes (6), il présente une densité de fils plus faible (plus lâche) que dans la région de ses zones couvertes (5).
